# EUROPÄISCHE PATENTSCHRIFT

(11) **EP 2 474 466 B1**
(45) Veröffentlichungstag und Bekanntmachung des Hinweises auf die Patenterteilung: **23.12.2015**
(21) Anmeldenummer: 11000073.4
(22) Anmeldetag: 07.01.2011
(51) Int. Cl.: B63B 25/00, B63B 27/00, B63B 35/28, B63B 35/62

(54) **Verfahren zum Transport von rohrförmigen Körpern**
Method for transporting tubular bodies
Procédé destiné au transport de corps tubulaires

(43) Veröffentlichungstag der Anmeldung: 11.07.2012
(73) Patentinhaber: Dorincourt S.A., 1082 Corcelles-le-Jorat (CH)
(72) Erfinder: Kreyenberg, Heinrich Dr., 40885 Ratingen (DE)
(74) Vertreter: Stenger Watzke Ring

(56) Entgegenhaltungen:
- EP-A1- 1 661 804
- WO-A1-01/96771
- DE-A1- 2 337 673

## Beschreibung

Die vorliegende Erfindung betrifft ein Verfahren zum Transport von rohrförmigen Körpern. Insbesondere in jüngerer Zeit sind rohrförmige Körper im Zusammenhang mit der Erstellung von maritimen Bauten wie Ölplattformen, Windenergieanlagen und dergleichen zum Teil sehr groß und schwer ausgebildet und sind zu transportieren. Gleiches gilt auch für den Pipelinebau und dergleichen.

Die Rohre können erhebliche Längen aufweisen, wobei 100 oder 150 m nicht ungewöhnlich sind. Das Gewicht kann bei über 100 t liegen.

Es ist offensichtlich, dass entsprechende Schwertransporter benötigt werden, um derartige rohrförmige Körper transportieren zu können. Die rohrförmigen Körper werden zum Aufbau von Rohrleitungen, aber auch als Ständer für Bauwerke und dergleichen eingesetzt.

WO01/96771 offenbart ein Verfahren zum Transport von rohrförmigen Körpern, wobei die Körper lösbar zu einem schwimmfähigen Bündel verbunden werden und wobei ein oder mehrere Körper teilweise geflutet werden.

DE2337673 offenbart ein Verfahren zum Transport von rohrförmigen Körpern, wobei die Körper beidseitig verschlossen werden und lösbar zu einem schwimmfähigen Bündel verbunden werden. Darüber hinaus ist an einem Ende des Bündels ein Antrieb versehen.

Der vorliegenden Erfindung liegt hier eine **Aufgabe** zugrunde, ein Verfahren zum Transport der rohrförmigen Körper anzugehen, welches mit einfachen Mitteln möglichst flexibel durchgeführt werden kann. Darüber hinaus sollen die erforderlichen Hebe- und Transportvorgänge minimiert werden.

Zur technischen **Lösung** dieser Aufgabe wird ein Verfahren mit den Merkmalen des Anspruchs 1 vorgeschlagen. Weitere Vorteile und Merkmale ergeben sich aus den Unteransprüchen.

Gemäß dem erfindungsgemäßen Verfahren werden die zu transportierenden rohrförmigen Körper beidseitig verschlossen, wobei das schwimmfähige Bündel eine paketförmige Einheit bildet, wobei rohrförmige Körper in mehreren Lagen übereinander auf das Bündel als unterste Lage gestapelt und floßähnlich transportiert werden, und wobei das Bündel an wenigstens einem Ende mit einem Antrieb versehen wird.

Dabei genügt es, dass zumindest die rohrförmigen Körper, die direkt ins Wasser eintauchen oder mit Wasser in Berührung kommen, verbunden werden. Höhere Lagen können bei mehrlagigem Aufbau auch offen sein. Es kann eine schwimmfähige Antriebseinheit verwendet oder eine eigene Antriebseinheit angeordnet werden.

Die rohrförmigen Körper können in mehreren Lagen übereinander gestapelt transportiert werden. Dabei können die Lagen so ausgebildet werden, dass sich ein erforderlicher maximaler Tiefgang und/oder eine maximale Transporthöhe ergeben. Auf diese Weise kann auf die Randbedingungen der Transportwege, auf Wassertiefen, Brückenhöhen und dergleichen Rücksicht genommen werden.

Die Verbindung der rohrförmigen Körper erfolgt beispielsweise durch Seile, Netze, vorzugsweise aber auch durch Hakengestelle oder sonstige Verbindungselemente. Auch liegt es im Rahmen der Erfindung, rohrförmige Körper zumindest für den Transport durch Schweißen oder dergleichen zu verbinden, wenn dadurch nicht die Oberflächeneigenschaften geschädigt werden.

In erfindungsgemäßer Weise kann eine Bugeinheit und/oder eine Heckeinheit so ausgebildet sein, dass sie direkt mit der Stirnfläche eines Bündels verbunden wird. Auf diese Weise kann das Bündel auch strömungstechnisch optimiert ausgebildet werden und insbesondere mit geringerem Energieaufwand wirtschaftlich transportiert werden. Die Bugeinheiten und Heckeinheiten ebenso wie die Bündel selbst können mit den erforderlichen Ankern, Beschlägen und dergleichen Ausrüstungen gemäß BINSCHVO, SCHSV und weiteren nationalen und internationalen Vorschriften versehen sein. Die Bug- und/oder Heckeinheiten können Eigenantriebe aufweisen.

In erfindungsgemäßer Weise können die Bug- und Heckeinheiten derart ausgebildet sein, dass am Transportziel beide Einheiten vom Bündel gelöst werden. Die Verbindung mit dem Bündel kann durch Seile, Beschläge, durch Verbindung von Bug- und Heckeinheiten miteinander und dergleichen insbesondere kraftschlüssig erfolgen. Vor Ort werden Bug- und/oder Heckeinheit wieder von dem Bündel gelöst. Bei Vorliegen von Bug- und Heckeinheiten können diese so ausgebildet sein, dass diese sich wiederum zu einem schwimmfähigen transportablen Element in Form eines Sonderfahrzeuges miteinander verbinden lassen.

Auch kann vorgesehen sein, dass derartige Einheiten entsprechende Gestelle und dergleichen aufnehmen, um diese rücktransportieren zu können.

Mit der Erfindung wird ein einfach durchführbares Verfahren zum Transport auch sehr großer und schwerer rohrförmiger Körper bereitgestellt. Weitere Vorteile und Merkmale der Erfindung ergeben sich aus der folgenden Beschreibung anhand der Figuren. Dabei zeigen:
In den Figuren sind gleiche Elemente mit gleichen Bezugszeichen versehen.

Fig. 1 zeigt eine Seitenansicht eines Rohrstapels, der in Fig. 2 in Frontansicht gezeigt ist.

Das Rohrbündel 1 besteht aus Lagen von Rohren 2, 3, 4. Jede Lage besteht aus einer Vielzahl von Rohren 5.

Fig. 3 zeigt beispielhaft ein Harkengestell. Dieses greift die unter Lage schwimmfähiger Rohre, auf welche eine ober Lage aufsetzbar ist. Darüber können wieder gleiche oder ähnliche Harkengestelle aufgesetzt werden oder weitere Lagen können durch entsprechende Seite oder sonstige Verbindungen befestigt werden.

Je nach Anzahl der Lagen tauchen die unteren Rohre entsprechend dem die Eigengewichte kompensierenden Antrieb der Rohre tief ein, so dass sich eine Solltiefe einstellen lässt. Die Sollhöhe lässt sich ebenfalls einstellen. Gegebenenfalls können einzelne Rohre auch geflutet werden, um die gewünschte Schwimmtiefe beziehungsweise Transporthöhe korrigieren zu können.

Fig. 4 zeigt beispielhaft die Anordnung einer Bugeinheit 7 beziehungsweise Heckeinheit 8 am Bündel 1, so dass sich ein schiffähnliches Transportelement ausbildet, welches mit einem Eigenantrieb versehen einen schwimmfähigen Transport ermöglicht .

Es versteht sich von selbst, dass erforderliche maritime Ausrüstung wie Beschläge, Anker, Ruder und dergleichen nach Bedarf und den geltenden Sicherheitsvorschriften angeordnet werden.

### Bezugszeichenliste

- 1: Bündel
- 2: Rohrlage
- 3: Rohrlage
- 4: Rohrlage
- 5: Rohr
- 6: Harkengestell
- 7: Bugeinheit
- 8: Heckeinheit

## Patentansprüche

1. Verfahren zum Transport von rohrförmigen Körpern (5), wobei
- die rohrförmigen Körper (5) beidseitig verschlossen werden,
- die rohrförmigen Körper (5) lösbar zu einem schwimmfähigen Bündel (1) verbunden werden,
- ein oder mehrere dieser rohrförmigen Körper (5) zumindest teilweise geflutet werden, um die gewünschte Schwimmtiefe oder Transporthöhe einzustellen,
- das Bündel (1) an wenigstens einem Ende mit einem Antrieb versehen wird,
- das schwimmfähige Bündel (1) eine paketförmige Einheit bildet, wobei weitere rohrförmige Körper (5) in mehreren Lagen übereinander auf das Bündel (1) als unterste Lage gestapelt und floßähnlich transportiert werden.

2. Verfahren nach Anspruch 1, wobei das Bündel (1) mehrlagig aufgebaut wird.

3. Verfahren nach einem der vorhergehenden Ansprüche, wobei zur Verbindung der rohrförmigen Körper (5) im Bündel (1) ein Harkengestell (6) verwendet wird.

4. Verfahren nach einem der vorhergehenden Ansprüche, wobei zur Verbindung Zurrelemente zur kraftschlüssigen Umschließung verwendet werden.

5. Verfahren nach einem der vorhergehenden Ansprüche, wobei zur Verbindung Spannelemente verwendet werden.

6. Verfahren nach einem der vorhergehenden Ansprüche, wobei das Bündel (1) mit einer Bugeinheit (7) versehen wird.

7. Verfahren nach einem der vorhergehenden Ansprüche, wobei das Bündel (1) mit einer Heckeinheit (8) versehen wird.

8. Verfahren nach einem der vorhergehenden Ansprüche, wobei die rohrförmigen Körper (5) im Bündel (1) zumindest teilweise mit Flutventilen versehen werden.

## Claims

1. A method for the transport of tubular bodies (5), wherein
the tubular bodies (5) are closed on both sides,
the tubular bodies (5) are connected to each other in a detachable manner to form a floatable bundle (1),
one or more of these tubular bodies (5) are at least partially flooded, in order to set the desired immersion depth or transport height,
the bundle (1) is provided with a drive on at least one end,
the floatable bundle (1) forms a packet-shaped unit, wherein other tubular bodies (5) will be stacked on each other on the bundle (1) as the lowest layer and will be transported in a float-like manner.

2. A method according to claim 1, wherein the bundle (1) will be constructed of multiple layers.

3. A method according to one of the preceding claims, wherein a rake structure (6) will be used for connecting the tubular bodies (5) in the bundle.

4. A method according to one of the preceding claims, wherein lashing elements for a force-fitting embracement will be used for connecting the tubular bodies (5).

5. A method according to one of the preceding claims, wherein clamping elements will be used for connecting the tubular bodies (5).

6. A method according to one of the preceding claims, wherein the bundle (1) will be provided with a bow unit (7).

7. A method according to one of the preceding claims, wherein the bundle (1) will be provided with a stern unit (8).

8. A method according to one of the preceding claims, wherein the tubular bodies (5) arranged in the bundle (1) will be at least partially provided with deluge valves.

## Revendications

1. Procédé de transport de corps tubulaires (5), dans lequel
les corps tubulaires (5) sont fermés sur les deux côtés,
les corps tubulaires (5) sont reliés les uns aux autres de façon libérable pour former un paquet (1) pouvant flotter,
un ou plusieurs de ces corps tubulaires (5) sont au moins partiellement remplis d'un liquide pour fixer la profondeur d'immersion ou la hauteur de transport désirée,
le paquet (1) est muni d'un entraînement à l'au moins une extrémité,
le paquet (1) pouvant flotter forme une unité en forme de colis, et plusieurs couches d'autres corps tubulaires (5) sont empilés les unes sur les autres sur le paquet (1) en tant que la couche la plus inférieure et sont transportés à la façon d'un radeau.

2. Procédé selon la revendication 1, dans lequel le paquet (1) est constitué de plusieurs couches.

3. Procédé selon l'une des revendications précédentes, dans lequel une structure de râteau (6) est utilisée pour relier les corps tubulaires (5) les uns aux autres dans le paquet (1).

4. Procédé selon l'une des revendications précédentes, dans lequel des éléments d'arrimage sont utilisés pour relier les corps tubulaires (5) par l'enserrement par adhérence.

5. Procédé selon l'une des revendications précédentes, dans lequel des éléments de serrage sont utilisés pour relier les corps tubulaires (5).

6. Procédé selon l'une des revendications précédentes, dans lequel le paquet (1) est muni d'une unité de proue (7).

7. Procédé selon l'une des revendications précédentes, dans lequel le paquet (1) est muni d'une unité de poupe (8).

8. Procédé selon l'une des revendications précédentes, dans lequel les corps tubulaires (5) dans le paquet (1) sont au moins partiellement munis de vannes de ballast.
